# EUROPÄISCHE PATENTSCHRIFT

(11) **EP 1 586 730 B1**
(45) Veröffentlichungstag und Bekanntmachung des Hinweises auf die Patenterteilung: **14.01.2009**
(21) Anmeldenummer: 05007297.4
(22) Anmeldetag: 04.04.2005
(51) Int. Cl.: E05D 13/00

(54) **Sicherungsblockademittel für ein Deckenlauftor**
Safety blocking device for a sectional door
Dispositif de blocage de sécurité pour une porte sectionnelle

(30) Priorität: 07.04.2004 DE 202004005668 U
(43) Veröffentlichungstag der Anmeldung: 19.10.2005
(73) Patentinhaber: Karl Achenbach GmbH & Co.KG, 66119 Saarbrücken (DE)
(72) Erfinder: Gilges, Fred, Dipl-Ing., DE-66128 Saarbrücken (DE); Parino, Jürgen, DE-66299 Bildstock (DE)
(74) Vertreter: Vièl, Christof

(56) Entgegenhaltungen:
- WO-A-03/023173
- DE-A1- 3 710 237
- FR-A- 2 809 763
- FR-A1- 2 851 604
- NL-C- 53 486

## Beschreibung

Die Erfindung betrifft ein Sicherungsblockademittel für ein Deckenlauftor, das eine Sicherungseinheit aufweist, wobei die Sicherungseinheit im Sicherungszustand ein Blockieren in der Führung des Deckenlauftores bewirkt, indem die Sicherungseinheit dann an der Führungsschiene zum Anliegen bzw. Einrasten kommt, wobei das Sicherungsblockademittel mit dem Führungsseil bzw. der Führungskette des Deckenlauftores verbunden ist, wobei sich durch eine mechanische Vorspannung des Führungsseils bzw. der Führungskette die Sicherungseinheit im Funktionszustand befindet, wobei die Sicherungseinheit in den Sicherungszustand übergeht, wenn das Führungsseil bzw. die Führungskette die Verbindung zum Sicherungsblockademittel verliert und/oder nicht mehr mit einer mechanischen Vorspannung beaufschlagt ist, wobei die Sicherungseinheit als quer zu der Bewegungsrichtung des Panzers des Deckenlauftores angeordneter, axial verschiebbarer Bolzen ausgebildet ist, der durch ein elastisches Mittel vorgespannt ist.

Derartige Deckenlauftore sind beispielsweise aus der DE 37 10 237 A1, der FR 2 809 763 A1 und der NL 53 486 C bekannt. Diese werden insbesondere als Tore von Garagen eingesetzt. Diese Deckenlauftore können von Hand betätigbar sein oder auch mittels eines Elektroantriebes. Auch wenn das Deckenlauftor mittels eines Elektroantriebes betätigbar ist, kann der Elektroantrieb ausgehängt werden, um das Deckenlauftor beispielsweise bei einem Stromausfall dann von Hand betätigen zu können.

Wenn sich ein Deckenlauftor in einer Führungsschiene bewegt, hängt die Gewichtskraft, mit der das Deckenlauftor nach unten zieht, zunächst davon ab, wie weit das Deckenlauftor nach oben gezogen ist. Das Deckenlauftor zieht mit der Gewichtskraft der in der senkrechten Laufschiene befindlichen Glieder des Panzers nach unten. Befindet sich das Deckenlauftor in seiner untersten Stellung, zieht das Deckenlauftor mit der größten Gewichtskraft nach unten. Befindet sich das Deckenlauftor in seiner obersten Stellung, zieht das Deckenlauftor praktisch gar nicht nach unten.

Die Gewichtskraft, mit der das Deckenlauftor nach unten zieht, verändert sich dabei gleichmäßig zwischen diesen beiden Werten abhängig von der Position des Deckenlauftores.

Um einen gleichmäßigen Zug zu erreichen, ist es daher bekannt, an dem Deckenlauftor eines oder mehrere Führungsseile anzubringen, die mit einer Federkraft beaufschlagbar sind. Dadurch sollen die Veränderungen, die sich durch die unterschiedlichen Gewichtskräfte ergeben, mit denen das Deckenlauftor abhängig von seiner Position nach unten zieht, durch eine entsprechende Federkraft zumindest nahezu ausgeglichen werden. In Summe sollen sich also in der obersten Stellung des Deckenlauftores gegenüber der untersten Stellung des Deckenlauftores solche Federkräfte ergeben, dass diese zumindest in etwa der Gewichtskraft entsprechen, mit der das Deckenlauftor in seiner untersten Stellung nach unten zieht.

Um eine ungewollte und unkontrollierte Bewegung des Deckenlauftores auch bei einer Funktionsstörung weitgehend zu vermeiden, ist es bekannt, beispielsweise aus der EP 1 260 665 A2, ein Sicherungsblockademittel an einem Deckenlauftor vorzusehen. Insbesondere soll hiermit eine Abwärtsbewegung des Deckenlauftores zumindest dann blockiert werden, wenn das Deckenlauftor mit einer Kraft oberhalb eines Grenzwertes nach unten beschleunigt wird.

Ein ähnliches Sicherheitsblockademittel für ein Deckenlauftor ist aus DE 37 10 237 A1 bekannt, dessen Merkmale dem Oberbegriff des Anspruchs 1 entsprechen.

Diese Sicherungsblockademittel haben sich insgesamt als zuverlässig erwiesen. Jedoch ist hierbei nachteilig, daß die maximal erreichbare Höhe im Bereich des geöffneten Deckenlauftores durch das Sicherungsblockademittel beschränkt wird. Insbesondere bei niedrigen Garagen sowie den zunehmend in die Höhe bauenden Kraftfahrzeugen ist dies problematisch.

Aufgabe der Erfindung ist es daher, ein Sicherungsblockademittel für Deckenlauftore zu schaffen, das auch über größere Zeiträume zuverlässig funktioniert.

Dies wird erfindungsgemäß durch die Merkmale des Anspruchs 1 erreicht. Das Führungsseil bzw. die Führungskette ist unterhalb des Bolzens an dem Endstab befestigt und durch einen axial angeordneten Schlitz im freien Ende des Bolzens geführt.

Dies stellt eine einfache, jedoch zuverlässige Möglichkeit dar, den Bolzen bei Nachlassen der Seil- bzw. Kettenspannung in die Betätigungsstellung zu bringen.

Durch die Anbringung der Sicherungseinheit quer zu der Bewegungsrichtung des Panzers des Deckenlauftores wird erreicht, dass das Deckenlauftor eine größere erreichbare Höhe hat. Zudem wird durch die Anordnung der Sicherungseinheit quer zur Bewegungsrichtung ein schnelleres und sichereres Blockieren sichergestellt, wenn das Führungsseil bzw. die Führungskette ganz abreißt oder ihre mechanische Vorspannung verliert.

Vorteilhaft wird mit der vorliegenden Erfindung erreicht, dass auch bei einem elektrisch betriebenen Deckenlauftor die Sicherheit in obigem Sinne verbessert wird, wenn der Elektroantrieb abgekoppelt wurde, was beispielsweise bei einem Stromausfall der Fall sein kann, um dann das Deckenlauftor durch eine Handbetätigung bewegen zu können. In diesem Fall wird durch den Einsatz der vorliegenden Erfindung das Deckenlauftor blockiert, wenn unter diesen Umständen eines oder beide Führungsseile reißen sollten.

Bei einer vorteilhaften Ausgestaltung ist vorgesehen, dass das Sicherungsblockademittel am bzw. im Endstab des Panzers des Deckenlauftores angeordnet ist.

Dies erlaubt es, das Sicherungsblockademittel einerseits vor Umwelteinflüssen zu schützen und andererseits elegant in den ohnehin vorhandenen Endstab zu integrieren.

Es ist zweckmäßig, dass das Führungsseil an ein dem freien Schenkel eines Kipphebels angeordnet ist, wobei der freie Schenkel bei vorgespanntem Führungsseil im wesentlichen parallel zu dem Bolzen angeordnet ist und im entspannten Zustand nach unten wegklappbar ist.

Schließlich ist es zweckmäßig, dass Mittel zum Rückstellen und erneuten Vorspannen des Bolzens nach dessen Übergehen in den Sicherungszustand vorgesehen sind.

Hierdurch wird es ermöglicht, nach Betätigung der Sicherungsblockademittel diese in einfacher Weise wieder zu aktivieren ohne eine Demontage des Endstabs oder der Sicherungsblockademittel vornehmen zu müssen.

Bei einer bevorzugten Ausgestaltung besteht die Sicherungseinheit aus einem elastischen Material, dass unter einer mechanischen Spannung in einer zumindest im wesentlichen länglichen Form gehalten wird, wenn sich die Sicherungseinheit im Funktionszustand befindet, und dass in horizontaler Richtung ausgedehnt ist, wenn sich die Sicherungseinheit im Sicherungszustand befindet.

Dieses Material kann beispielsweise ein gummiartiger Kunststoff sein. Solange die zumindest eine Feder des Sicherungsblockademittels durch die mechanische Spannung des Führungsseils gespannt ist, ist das Material in Längsrichtung gestreckt. Verliert die Feder des Sicherungsblockademittels die mechanische Spannung, kann ein entsprechender Druck auf das Material ausgeübt werden, so dass sich das Material in der Breit ausdehnt. Indem das Material dann gegen die Führungsschiene drückt, kann durch die entstehenden Reibungskräfte das Deckenlauftor blockiert werden.

Bei einer bevorzugten Ausgestaltung besteht die Sicherungseinheit aus einem beweglichen Teil, das keine Berührung mit der Führungsschiene hat, wenn sich die Sicherungseinheit im Funktionszustand befindet und das im Sinne einer Reibverbindung oder einer Rastverbindung an der Führungsschiene anliegt, wenn sich die Sicherungseinheit im Sicherungszustand befindet.

Ein Ausführungsbeispiel der vorliegenden Erfindung ist in den Zeichnungen dargestellt. Es zeigt dabei:
- Fig. 1:: das Sicherungsblockademittel bei vorgespanntem Führungsseil
- Fig. 2: das Sicherungsblockademittel bei nachlassender Führungsseilspannung.

Figur 1 zeigt ein Sicherungsblockademittel 1. Es sind weiterhin seitlich Begrenzungen einer Führungsschiene 2 eines Deckenlauftores zu sehen, von dem die unterste Lamelle 4, der sogenannte Endstab, dargestellt ist. An dem der untersten Lamelle 4 sind weiterhin Rollen 5 und 6 angebracht. Über diese Rollen ist der Panzer des Deckenlauftores in der Führungsschiene bewegbar.

In einer Ausnehmung der untersten Lamelle 4 ist als Sicherungseinheit 3 ein quer zu der Bewegungsrichtung des Panzers des Deckenlauftores, axial verschiebbarer Bolzen 3 angeordnet, der durch ein elastisches Mittel 7, hier eine Feder, vorgespannt ist. Der Bolzen 3 weist an seinem freien Ende einen in vertikaler Richtung angeordneten axialen Schlitz auf.

Es ist weiterhin ein Führungsseil 8 zu sehen, das in ein als Kipphebel ausgebildetes Aufnahmeteil 9 des Sicherungsblockademittels 1 einhängbar und befestigbar ist. Dieses Aufnahmeteil 9 ist an der Unterseite der untersten Lamelle 4 befestigt und um eine Achse schwenkbar. Das Führungsseil 8 ist durch den axial angeordneten Schlitz 10 im freien Ende des Bolzens 3 geführt.

Wenn das Führungsseil 8 eine mechanische Vorspannung aufweist (Fig. 1), wird das Aufnahmeteil 9 durch das Führungsseil 8 in die obere Stellung gebracht, bei der es an der Unterseite des Bolzens 3 anliegt.

Läßt die Spannung des Führungsseils 8 nach (Fig. 2), so bewegt sich der Bolzen 3 aufgrund seiner Vorspannung quer zu der Bewegungsrichtung des Panzers des Deckenlauftores aus der letzten Lamelle 4 bzw. Endleiste heraus und gleitet mit seiner Vorderkante an der Wand der Führungsschiene 2 entlang. Der Kipphebel 9 kippt nach unten weg.

An dieser sind in bestimmten Abständen Bohrungen 11 von zumindest dem Durchmesser des Bolzens 3 vorgesehen, so daß der Bolzen 3 aufgrund seiner Vorspannung in die nächstuntere Bohrung 11 eintritt und das Deckenlauftor gegen weiteres Abstürzen sichert.

Nach einer solchen Betätigung kann der Bolzen 3 über eine Öffnung in der Endleiste manuell wieder in die Ausgangsstellung (Fig. 1) zurückgeführt werden, wobei das elastische Mittel 7 erneut gespannt wird.

## Patentansprüche

1. Sicherungsblockademittel (1) für ein Deckenlauftor, dass eine Sicherungseinheit (3) mit einem Führungsseil (8) oder Führungstzette aufweist, wobei die Sicherungseinheit (3) im Sicherungszustand ein Blockieren in der Führung des Deckenlauftores bewirkt, indem die Sicherungseinheit (3) dann an der Führungsschiene (2) zum Anliegen bzw. Einrasten kommt, wobei das Sicherungsblockademittel (1) mit dem Führungsseil (8) bzw. der Führungskette des Deckenlauftores verbunden ist, wobei sich durch eine mechanische Vorspannung des Führungsseils (8) bzw. der Führungskette die Sicherungseinheit (3) im Funktionszustand befindet, wobei die Sicherungseinheit (3) in den Sicherungszustand übergeht, wenn das Führungsseil (8) bzw. die Führungskette die Verbindung zum Sicherungsblockademittel (1) verliert und/oder nicht mehr mit einer mechanischen Vorspannung (205) beaufschlagt ist, wobei die Sicherungseinheit (3) als quer zu der Bewegungsrichtung des Panzers des Deckenlauftores angeordneter, axial verschiebbarer Bolzen (3) ausgebildet ist, der durch ein elastisches Mittel (7) des Sicherheitsblockademittels (1) vorgespannt ist, **dadurch gekennzeichnet, dass** das Führungsseil (8) bzw. die Führungskette unterhalb des Bolzens (3) im eingebauten Zustand an dem Endstab (4) des Panzers des Deckenlauftores befestigt ist und durch einen axial angeordneten Schlitz (10) im freien Ende des Bolzens (3) geführt ist.

2. Sicherungsblockademittel (1) nach Anspruch 1,
**dadurch gekennzeichnet, dass** das Sicherungsblockademittel (1) am bzw. im Endstab (4) des Panzers des Deckenlauftores angeordnet ist.

3. Sicherungsblockademittel (1) nach Anspruch 1,
**dadurch gekennzeichnet, dass** das Führungsseil (8) an ein dem freien Schenkel eines als Kipphebel ausgebildeten Aufnahmeteils (9) angeordnet ist, wobei der freie Schenkel bei vorgespanntem Führungsseil (8) im wesentlichen parallel zu dem Bolzen (3) angeordnet ist und im entspannten Zustand nach unten wegklappbar ist.

4. Sicherungsblockademittel (1) nach Anspruch 1,
**dadurch gekennzeichnet, dass** Mittel zum Rückstellen und erneuten Vorspannen des Bolzens (3) nach dessen Übergehen in den Sicherungszustand vorgesehen sind.

## Claims

1. Security blocking device (1) for an overhead sectional door, said device having a securing unit (3) with a guide cable (8) or guide chain, said securing unit (3), when in the securing state, blocking the guideway of the overhead sectional door by abutting against or engaging the guide rail (2), the security blocking device (1) being connected with the guide cable (8) or the guide chain of the overhead sectional door, the securing unit (3) being in the functional state when the guide cable (8) or the guide chain is mechanically prestressed, the securing unit (3) converting to the securing state if the guide cable (8) or guide chain becomes disconnected from the security blocking device (1) and/or is no longer mechanically prestressed (205), the securing unit (3) being configured as an axially displaceable pin (3) prestressed by an elastic means (7) of the security blocking device (1) and arranged perpendicular to the direction of movement of the curtain of the overhead sectional door,
**characterized in that** , in the fitted state, the guide cable (8) or guide chain is attached below the pin (3) to the end section (4) of the curtain of the overhead sectional door and is guided by way of an axial slot (10) in the free end of the pin (3).

2. Security blocking device (1) according to claim 1,
**characterized in that** said security blocking device (1) is arranged on or in the end rod (4) of the curtain of the overhead sectional door.

3. Security blocking device (1) according to claim 1,
**characterized in that** the guide cable (8) is arranged on a free leg of a receiving member (9) configured as a rocking lever, said free leg being essentially parallel to the pin (3) when the guide cable (8) is prestressed and being downwardly movable away from said pin when the cable is in the relaxed state.

4. Security blocking device (1) according to claim 1,
**characterized in that** means are provided for the resetting and renewed prestressing of the pin (3) after it has converted to the securing state.

## Revendications

1. Moyen de blocage de sécurité (1) pour une porte sectionnelle à refoulement plafond muni d'une unité de sécurité (3) ayant un câble de guidage (8) ou une chaîne de guidage, dans lequel l'unité de sécurité (3) dans la position sécurisée provoque un blocage de la porte à refoulement plafond dans le guide du fait que l'unité de sécurité (3) vient alors buter ou s'encliqueter dans le rail de guidage (3), le moyen de blocage de sécurité (1) étant relié au câble de guidage (8) ou à la chaîne de guidage de la porte à refoulement plafond, l'unité de sécurité (3) se trouvant en position de fonctionnement par une précontrainte mécanique du câble de guidage (8) ou de la chaîne de guidage, l'unité de sécurité (3) passant dans la position sécurisée lorsque le câble de guidage (8) ou la chaîne de guidage perd le contact avec le moyen de blocage de sécurité (1) et/ou n'est plus soumis à une précontrainte mécanique (205), l'unité de sécurité (3) étant conçue à l'état monté sous la forme d'une cheville (3) disposée transversalement à la direction de déplacement du tablier de la porte à refoulement plafond et pouvant être déplacée axialement, laquelle cheville est précontrainte par un moyen élastique (7) des moyens de blocage de sécurité (1), **caractérisé en ce que** le câble de guidage (8) ou la chaîne de guidage est fixé sur la dernière lamelle (4) du tablier de la porte sectionnelle à refoulement plafond en dessous, à l'état monté, de la cheville (3) et qu'il/qu'elle est guidé€ à travers une fente (10) disposée axialement à l'extrémité libre de la cheville (3).

2. Moyen de blocage de sécurité (1) selon la revendication 1, **caractérisé en ce que** le moyen de blocage de sécurité (1) est disposé sur ou dans la dernière lamelle (4) du tablier de la porte sectionnelle à refoulement plafond.

3. Moyen de blocage de sécurité (1) selon la revendication 1, **caractérisé en ce que** le câble de guidage (8) est disposé sur l'une des branches libres d'une pièce réceptrice (9) conçue sous la forme d'un levier pivotant, la banche libre étant disposée en position précontrainte du câble de guidage (8) essentiellement parallèlement à la cheville (3) et pouvant être rabattue vers le bas en position détendue.

4. Moyen de blocage de sécurité (1) selon la revendication 1, **caractérisé en ce que** des moyens sont prévus pour remettre en position initiale la cheville (3) et la contraindre à nouveau après son passage en position sécurisée.
